# FASCICULE DE BREVET EUROPEEN

(11) **EP 0 898 037 B1**
(45) Date de publication et mention de la délivrance du brevet: **12.07.2000**
(21) Numéro de dépôt: 98440177.8
(22) Date de dépôt: 14.08.1998
(51) Int. Cl.: E05D 7/10

(54) **Dispositif d'entraînement motorisé à commande à distance pour porte de garage**
Motorischer Stellantrieb mit Fernsteuerung für ein Garagentor
Motorized drive arrangement with remote control for a garage door

(30) Priorité: 22.08.1997 FR 9710677
(43) Date de publication de la demande: 24.02.1999
(73) Titulaire: ALIADE, Société Anonyme, 68304 Saint-Louis (FR)
(72) Inventeur: Plumer, Louis, 37300 Joue-les-Tours (FR); Raude, Philippe, 56100 Lorient (FR); Nassr, Djafar, 68220 Hesingue (FR)
(74) Mandataire: Rhein, Alain

(56) Documents cités:
- EP-A- 0 599 809
- DE-U- 9 113 493
- DE-U- 29 503 049
- FR-A- 2 719 332

## Description

L'invention a trait à un dispositif d'entraînement motorisé à commande à distance pour porte, volet ou analogue apte à assurer l'ouverture et la fermeture ainsi que le verrouillage et le déverrouillage de l'ouvrant de ladite porte ou autre.

La présente invention trouvera son application lorsqu'il s'agit d'assurer le verrouillage d'un ouvrant, ce dernier se présentant notamment sous la forme d'une porte, d'un portail, d'un volet ou analogue. Cependant, le domaine technique dans lequel un tel dispositif de verrouillage trouvera, plus particulièrement, son utilité concerne les portes de garage dont l'ouverture et la fermeture sont assurées par un dispositif d'entraînement motorisé.

Si, depuis de nombreuses années, des efforts considérables ont été déployés pour développer des ferrures de verrouillage destinées à équiper des portes d'entrée, fenêtres et autres ouvrants similaires, en vue d'empêcher un cambrioleur de pénétrer à l'intérieur d'une habitation par ce biais, il est à noter que les ouvrants secondaires, tels que les portes de garage ou analogues ne font pas l'objet d'une pareille attention.

Pourtant, si de telles portes de garage ne permettent pas toujours d'accéder à l'intérieur de l'habitation, de tels garages recèlent souvent des objets de valeur tels que des véhicules automobiles, des motos ou motocyclettes, des bicyclettes, de l'outillage notamment de type électrique, ou encore des boissons.

En fait, de telles portes de garage se présentent, dans la plupart des cas, sous la forme d'une juxtaposition de lames notamment en matière plastique, disposées à l'intérieur d'un cadre métallique résultant de l'assemblage de profilés en matériau léger. Une telle conception permet alors de faire appel à des ressorts de faible force de rappel ou des contrepoids de dimension réduite autorisant une manipulation aisée de l'ouvrant. Ceci permet également, en cas d'utilisation d'un dispositif d'entraînement de type motorisé de cet ouvrant, de faire appel à un moteur aux performances plus modestes et, par conséquent, moins onéreux.

On remarquera que la réduction substantielle du poids d'un tel ouvrant se fait, évidemment, au détriment de la rigidité de la porte qui devient alors plus facile à déformer notamment lors d'une tentative d'effraction par un cambrioleur opérant, par exemple, à l'aide d'un simple pied de biche. Aussi, en vue de limiter de telles effractions, les portes de garage ont été munies de dispositifs de verrouillage plus ou moins performants et présentant un certain nombre d'inconvénients.

Tout particulièrement, dans le cas d'ouvrants équipés d'un moteur électrique, on remarquera que c'est ce dernier qui fait office de dispositif de verrouillage. En effet, de tels moteurs électriques sont prévus de type irréversible ce qui leur permet, en cas de non fonctionnement, d'assurer le blocage de l'ouvrant.

Afin d'assurer un tel blocage, il est connu des moteurs électriques équipés d'un système de freinage de type électromagnétique fonctionnant par manque de courant. Le fonctionnement d'un tel système de freinage consiste en ce que, lorsque l'ouvrant arrive dans sa position de fermeture, le frein électromagnétique, sous l'influence de la coupure d'alimentation électrique dudit moteur, est enclenché ce qui permet de maintenir l'ouvrant en applique contre le cadre de la porte.

Un tel dispositif de verrouillage s'avère pourtant partiellement inefficace car un cambrioleur appliquant un certain nombre de chocs successifs à ladite porte de garage est susceptible de faire glisser le frein. Ceci a pour effet de décoller, du moins partiellement, l'ouvrant du cadre dormant autorisant alors l'introduction d'un outil tel qu'un pied de biche entre ledit ouvrant et ledit cadre facilitant évidemment la tentative d'effraction.

De manière à pallier à un tel inconvénient, il pourrait, évidemment, être envisageable de recourir à des moteurs quelque peu surdimensionnés dont le frein est alors plus conséquent et plus efficace. Dans ce cas, on se heurte à des problèmes de sécurité d'un autre type et qui concernent, cette fois-ci, la protection des personnes, notamment des enfants, susceptibles d'être pris en sandwich entre l'ouvrant et le cadre dormant et pour lesquelles la protection est assurée en limitant la puissance des moteurs, ceci de manière totalement normalisée. On en est donc arrivé à ce que les moteurs électriques actuels, destinés à entraîner des portes de plus en plus légères et de mieux en mieux équilibrées, sont de taille et de performances de plus en plus réduites ce qui, évidemment aggrave le problème de l'effraction.

De plus, on remarquera que l'action de ces moteurs sur l'ouvrant, au travers de leurs moyens d'entraînement, s'exerce sur un point très localisé. Ainsi, il est fréquent de placer un tel moteur au niveau du plafond d'un garage ce qui permet audit moteur d'agir, par l'intermédiaire d'un système d'entraînement du type vis sans fin ou chaîne, sensiblement dans le plan médian et sur la traverse de l'ouvrant basculant. Dans ce cas particulier, le verrouillage de l'ouvrant n'est efficace que dans sa partie supérieure.

On connaît également des moteurs électriques susceptibles de prendre position, directement, sur l'ouvrant lequel est relié au cadre dormant par l'intermédiaire d'un ou plusieurs bras de manoeuvre sur lesquels agissent de tels moteurs. Or, dans le cas d'un ouvrant pourvu d'un portillon, un moteur positionné de la sorte ne peut effectivement agir que sur un seul des bras de manoeuvre précités. Cet ouvrant n'est donc bloqué efficacement que sur l'un de ses côtés latéraux alors que l'autre côté est susceptible de permettre une effraction, celle-ci étant d'autant plus facilitée que le bras de levier résultant du blocage unique et déporté est important. Ceci se traduit, bien évidemment, par un manque de sécurité imputable à une telle conception de porte de garage.

Aussi, la présente invention se veut être à même d'apporter une solution aux inconvénients précités au travers d'un dispositif de verrouillage qu'il est particulièrement facile d'actionner. De plus, l'efficacité à résister aux tentatives d'effractions et le bon état de fonctionnement sont garantis par une information de l'utilisateur en cas d'un quelconque disfonctionnement.

A cet effet, la présente invention concerne un dispositif d'entraînement motorisé à commande à distance pour porte de garage, apte à assurer l'ouverture et la fermeture ainsi que le verrouillage et le déverrouillage de l'ouvrant de ladite porte de garage, caractérisé par le fait qu'il comporte, en combinaison, au moins un dispositif de verrouillage à fonctionnement électrique apte à assurer un verrouillage auxiliaire dudit ouvrant en position de fermeture et amené en position de déverrouillage lors de la commande de fonctionnement dudit dispositif d'entraînement motorisé, celui-ci comportant, encore, des moyens de signalisation visuels et/ou sonores du non fonctionnement du dispositif de verrouillage comportant, d'une part, des moyens de détection, soit du maintien en position déverrouillée, soit du bon verrouillage du dispositif de verrouillage après fermeture de l'ouvrant par l'intermédiaire du dispositif d'entraînement et, d'autre part, un organe de signalisation visuel et/ou sonore constitué par l'ouvrant à même d'adopter un mouvement perturbé commandé par une unité de traitement apte à interpréter l'information transmise par lesdits moyens de détection, ceci par l'intermédiaire d'une unité de gestion du fonctionnement dudit dispositif d'entraînement motorisé.

Les avantages de la présente invention consistent en ce que le dispositif d'entraînement motorisé qui, à lui seul, est censé assurer le verrouillage d'un ouvrant voit l'efficacité de ce verrouillage renforcée par la présence d'un dispositif de verrouillage auxiliaire agissant en combinaison avec ledit dispositif d'entraînement. Il en résulte donc un accroissement sensible de l'intégrité de la porte de garage et une protection accrue vis-à-vis d'une tentative d'effraction.

On observera qu'un tel dispositif de verrouillage est susceptible d'être positionné en un endroit quelconque de l'ouvrant ou du cadre dormant mais également au niveau de la maçonnerie. Ceci autorise, d'une part, de larges possibilités de localisation des points de blocage, notamment en fonction des contraintes imposées par la maçonnerie et/ou la porte de garage. D'autre part, la possibilité est également offerte de disposer plusieurs de ces dispositifs de verrouillage tout autour de l'ouvrant ce qui contribue, évidemment, à un accroissement notable de la sécurité.

En outre, on observera que le dispositif d'entraînement motorisé est apte à être commandé à distance ce qui se fait, généralement, au travers d'une unité de gestion. Aussi, le fait qu'un tel dispositif de verrouillage soit de type électrique permet d'envisager sa commande au travers de cette même unité de gestion. Ainsi, un tel dispositif de verrouillage est susceptible d'être déverrouillé préalablement ou au moment même de la mise en fonction du dispositif d'entraînement en vue de l'ouverture de l'ouvrant.

Un autre avantage déterminant de la présente invention consiste en ce que le dispositif d'entraînement motorisé fonctionne en combinaison avec des moyens de signalisation de l'état du non fonctionnement du dispositif de verrouillage auxiliaire. Ceci permet d'avertir, ou tout du moins de sensibiliser, l'utilisateur d'une défaillance ou d'un éventuel disfonctionnement dudit dispositif de verrouillage. Il convient, en effet, d'observer qu'au travers des moyens de commande à distance, l'utilisateur risque de ne pas se rendre compte que le ou les dispositifs de verrouillage auxiliaires sont, pour une raison ou une autre, rendus inopérants. Cela revient à dire que le verrouillage, par exemple d'une porte de garage équipée d'un tel dispositif d'entraînement motorisé, n'est pas sécurisé. C'est précisément pour éviter cela que l'on fait appel, selon une démarche inventive de la présente invention, à de tels moyens de signalisation. Dans ces conditions, l'on est assuré que l'utilisateur est informé sans retard du disfonctionnement. Préférentiellement, ces moyens de signalisation, comme cela apparaîtra au cours de la description qui va suivre, sont assujettis au fonctionnement du dispositif d'entraînement motorisé de manière à les rendre encore plus efficaces.

L'invention sera mieux comprise à la lecture de la description qui va suivre se rapportant au dessin joint en annexe et dans lequel :
- la figure 1 est une vue schématisée du dispositif de verrouillage selon l'invention et équipant une porte de garage.

La présente invention trouvera son application quand il s'agit d'assurer le verrouillage d'un ouvrant lorsque ce dernier se trouve dans sa position refermée.

Un tel ouvrant peut se présenter sous la forme d'une porte, d'un portail, d'une fenêtre, d'un volet ou analogue. Cependant, la présente invention trouvera un intérêt tout particulier dans le domaine des portes de garage. Aussi, si dans la suite de la description, il sera plus spécifiquement fait état de l'ouvrant d'une telle porte de garage, il est évident que la présente invention n'y est nullement limitée et pourra trouver son application également dans les autres cas précités.

Tel qu'il a été représenté dans la figure 1 ci-jointe, une telle porte de garage 1 comporte un ouvrant 2 monté, de manière basculante, à l'aide de moyens appropriés connus mais non représentés sur un cadre dormant 3 ayant été rendu solidaire de la maçonnerie 4 d'un garage ou d'une habitation.

En fait, ledit ouvrant 2 est susceptible d'être mis en mouvement par l'intermédiaire d'un dispositif d'entraînement 5 qui en assure l'ouverture et la fermeture ainsi que le verrouillage et le déverrouillage. Un tel dispositif d'entraînement 5 se présente, par exemple, sous la forme d'un moteur électrique 6 ou encore d'un vérin hydraulique, pneumatique ou analogue et comporte des moyens d'entraînement susceptibles de transformer le mouvement généré par ledit moteur électrique 6 ou analogue en un basculement de l'ouvrant 2 par rapport au cadre dormant 3.

Ces moyens d'entraînement peuvent présenter différents aspects suivant que le moteur 6, le vérin ou analogue, soit disposé sur l'ouvrant 2, sur la maçonnerie 4, sur ou à proximité du cadre dormant 3 ou encore au niveau du plafond du garage. Ainsi, de tels moyens d'entraînement peuvent adopter substantiellement la forme d'un ou plusieurs bras de manoeuvre, d'un système de type vis sans fin, chaîne ou analogue.

Il est encore décrit dans le document EP-0.524.900 des moyens d'entraînement venant relier le moteur électrique à des poulies de renvoi autour desquelles viennent s'enrouler, partiellement, des câbles assurant la liaison entre des contrepoids et l'ouvrant.

En fait, le-fonctionnement d'un tel dispositif d'entraînement 5 est susceptible d'être piloté par une unité de gestion 8 apte à être commandée à distance par l'intermédiaire d'un système émetteur-récepteur.

Selon l'invention, le dispositif d'entraînement 5 comporte, en combinaison, un dispositif de verrouillage 9 à fonctionnement électrique apte à assurer un verrouillage auxiliaire de l'ouvrant 2. En fait, le fonctionnement de ce dispositif de verrouillage 9 est assujetti à celui du moteur électrique 6 et est amené en position de déverrouillage pendant les phases d'ouverture et de fermeture de l'ouvrant 2. Ceci peut être contrôlé, tout particulièrement, par l'unité de gestion 8 du dispositif d'entraînement 5. Ce dernier comporte, en combinaison, des moyens de signalisation 10 visuels et/ou sonores du non fonctionnement dudit dispositif de verrouillage 9.

Ainsi, un tel dispositif de verrouillage 9 peut se présenter sous la forme d'un ou plusieurs organes de verrouillage 11 destinés, chacun, à coopérer avec une gâche 12 en vue du verrouillage de l'ouvrant 2. On observera que, de manière connue, tant l'organe de verrouillage 11 que la gâche 12 peuvent être à commande électrique.

De plus, on peut imaginer une construction où la gâche 12 est ménagée au niveau du cadre dormant 3 ou encore de la maçonnerie 4 entourant ce dernier, l'organe de verrouillage 11, se situant, dans ces conditions, sur l'ouvrant 2. Bien entendu, une conception inverse est également envisageable.

On remarquera qu'il peut être avantageux de recourir à plusieurs de ces dispositifs de verrouillage 9 disposés en des endroits prédéterminés et choisis de manière à assurer un verrouillage optimal de l'ouvrant 2.

Il est à remarquer que le dispositif de verrouillage 9 peut être conçu de manière à ce que l'absence de courant l'amène automatiquement en position de verrouillage ou, au contraire, que cette position de verrouillage soit occupée par ce dispositif 9 sous l'influence d'un courant électrique permanent. L'on peut encore imaginer un dispositif de verrouillage 9 conçu de telle manière à ce qu'une impulsion électrique soit nécessaire pour amener l'organe de verrouillage 11 à coopérer avec sa gâche 12 et qu'une nouvelle impulsion électrique permette, au contraire, d'assurer le déverrouillage donc le dégagement de l'organe de verrouillage 11 par rapport à la gâche 12.

S'il apparaît, à priori, que la première solution exposée ci-dessus soit la plus sûre, il n'en reste pas moins qu'une défaillance électrique quelconque peut être à l'origine du maintien en position déverrouillée de ce dispositif de verrouillage 9 quelle que soit sa conception. Ainsi, dans cette première solution exposée plus haut, une perturbation électrique telle que la foudre peut être à l'origine du maintien sous tension de l'alimentation du dispositif de verrouillage 9 à fonctionnement électrique.

Les moyens de signalisation 10 précités ont pour fonction de répondre à ce problème en signalant à l'usager qu'un tel dispositif de verrouillage 9 est hors d'usage et que la porte 2 ne peut être sécurisée.

Préférentiellement, ces moyens de signalisation 10 comportent des moyens de détection 13, selon le cas, du maintien en position déverrouillée ou du bon verrouillage du dispositif de verrouillage 9 après fermeture de l'ouvrant 2 par l'intermédiaire du dispositif d'entraînement 5. De tels moyens de détection 13 peuvent se présenter substantiellement sous forme d'un capteur type interrupteur connu par l'homme du métier et apte à être actionné par le dispositif de verrouillage 9. Cependant, de tels moyens de détection 13 peuvent encore consister en de simples moyens de contrôle de présence ou d'absence de courant au niveau d'un tel dispositif de verrouillage 9.

Ces moyens de signalisation 10 sont encore complétés par au moins un organe de signalisation 14 visuel et/ou sonore dont le fonctionnement est assuré sous le contrôle d'une unité de traitement 15 apte à interpréter l'information transmise par lesdits moyens de détection 13.

Selon un mode de réalisation préféré de l'invention, l'unité de traitement 15 précitée est directement associée à l'unité de gestion 8 du fonctionnement du dispositif d'entraînement 5.

Avantageusement, l'organe de signalisation 14 visuel est constitué par l'ouvrant 2 lui-même dont on vient assurer un mouvement perturbé commandé par l'unité de traitement 15 par l'intermédiaire de l'unité de gestion 8. Ainsi, le mouvement de cet ouvrant 2 peut être ralenti lors des manoeuvres d'ouverture et/ou de fermeture ou de type saccadé.

Préférentiellement, ce mouvement de l'ouvrant 2 est plus particulièrement perturbé en phase d'ouverture. L'usager ayant commandé le fonctionnement du dispositif d'entraînement 5 est, dans ce cas, obligatoirement averti du disfonctionnement du ou des dispositifs de verrouillage 9 auxiliaires.

Bien entendu, l'on peut encore imaginer faire appel à d'autres types d'organes de signalisation 14 visuels et/ou sonores, tels qu'un voyant lumineux, ou une sonnerie quelconque. Les moyens de signalisation 10 conformes à l'invention peuvent, en outre, comporter une combinaison de tels organes de signalisation 14 visuels et/ou sonores dont le fonctionnement est préférentiellement assuré en phase d'ouverture de l'ouvrant 2.

Tel que cela ressort de la description qui précède, la présente invention permet de répondre avantageusement aux problèmes exposés dans la partie introductive.

Ainsi, grâce à la présente invention, il est possible d'équiper une porte de garage motorisée d'un dispositif de verrouillage auxiliaire particulièrement performant apte à réduire de manière notable les risques d'effraction ou, tout du moins de décourager fortement un cambrioleur de pénétrer à l'intérieur du garage.

Un autre avantage de cette invention consiste en ce que tout disfonctionnement dudit dispositif de verrouillage auxiliaire soit immédiatement signalé à l'utilisateur au travers de moyens de signalisation qui ont pour but d'attirer son attention par un message de sensibilisation.

## Revendications

1. Dispositif d'entraînement motorisé à commande à distance pour porte de garage, apte à assurer l'ouverture et la fermeture ainsi que le verrouillage et le déverrouillage de l'ouvrant (2) de ladite porte de garage (1), caractérisé par le fait qu'il comporte, en combinaison, au moins un dispositif de verrouillage (9) à fonctionnement électrique apte à assurer un verrouillage auxiliaire dudit ouvrant (2) en position de fermeture et amené en position de déverrouillage lors de la commande de fonctionnement dudit dispositif d'entraînement motorisé (5), celui-ci comportant, encore, des moyens de signalisation visuels et/ou sonores (10) du non fonctionnement du dispositif de verrouillage (9) comportant, d'une part, des moyens de détection (13), soit du maintien en position déverrouillée, soit du bon verrouillage du dispositif de verrouillage (9) après fermeture de l'ouvrant (2) par l'intermédiaire du dispositif d'entraînement (5) et, d'autre part, un organe de signalisation (14) visuel et/ou sonore constitué par l'ouvrant (2) à même d'adopter un mouvement perturbé commandé par une unité de traitement (15) apte à interpréter l'information transmise par lesdits moyens de détection (13), ceci par l'intermédiaire d'une unité de gestion (8) du fonctionnement dudit dispositif d'entraînement motorisé (5).

2. Dispositif d'entraînement motorisé selon la revendication 1, caractérisé par le fait qu'un dispositif de verrouillage (9) se présente sous la forme d'un ou plusieurs organes de verrouillage (11) destinés, chacun, à coopérer avec une gâche (12) en vue du verrouillage de l'ouvrant (2), ledit organe de verrouillage (11) ou, selon le cas, la gâche (12) correspondante se situant au niveau du cadre dormant (3) ou encore de la maçonnerie (4) entourant ce dernier tandis que, respectivement, la gâche (12) ou l'organe de verrouillage (11) est ménagé sur l'ouvrant (2).

3. Dispositif d'entraînement motorisé selon la revendication 1, caractérisé par le fait que les moyens de détection (13) sont constitués, substantiellement, par un capteur du type interrupteur apte à être actionné par le dispositif de verrouillage (9) .

4. Dispositif d'entraînement motorisé selon la revendication 1, caractérisé par le fait que les moyens de détection (13) consistent en des moyens de contrôle de présence ou d'absence de courant au niveau d'un dispositif de verrouillage (9).

5. Dispositif d'entraînement motorisé selon la revendication 1, caractérisé par le fait que le mouvement de l'ouvrant (2) est, soit ralenti, soit de type saccadé, lors des manoeuvres d'ouverture et/ou de fermeture, préférentiellement d'ouverture, sous la commande de l'unité de traitement (15) en cas de détection de non fonctionnement du dispositif de verrouillage (9).

6. Dispositif d'entraînement motorisé selon la revendication 1, caractérisé par le fait que les moyens de signalisation visuels et/ou sonores (10) comportent une combinaison d'organes de signalisation (14) de type visuels et/ou sonores, sous forme d'un ouvrant (2) à mouvement perturbé, un voyant lumineux, une sonnerie ou autre.

## Patentansprüche

1. Motorgesteuerte Antriebsvorrichtung mit Fernsteuerung für Garagentor, geeignet zum Sichern der Öffnung und der Schließung, sowie der Verriegelung und der Entriegelung des Flügels (2) des genannten Garagentors (1), dadurch gekennzeichnet, daß sie in Kombination wenigstens eine elektrisch funktionierende Verriegelungsvorrichtung (9) umfaßt, die geeignet ist, eine Hilfsverriegelung des genannten Flügels (2) in geschlossener Lage zu sichern, der bei der Steuerung des Betriebs der genannten motorgesteuerten Antriebsvorrichtung (5) in entriegelter Lage gebracht wird, wobei diese letzte ebenfalls visuelle und/oder hörbare Anzeigemittel (10) für das Nichtfunktionieren der Verriegelungsvorrichtung (9) umfaßt, die, einerseits, Mittel zur Detektion (13) entweder des Haltens in entriegelter Lage oder der richtigen Verriegelung der Verriegelungsvorrichtung (9) nach Schließung des Flügels (2) über die Verriegelungsvorrichtung (9) und, andererseits, ein visuelles und/oder hörbares Anzeigeorgan (14) umfassen, das aus dem Flügel (2) besteht, der geeignet ist, eine gestörte Bewegung anzunehmen, die von einer Auswertungseinheit (15) gesteuert wird, die in der Lage ist, die von den genannten Detektionsmitteln (13) übersandten Informationen zu interpretieren, und zwar über eine Steuereinheit (8) für den Betrieb der genannnten motorgesteuerten Antriebsvorrichtung (5).

2. Motorgesteuerte Antriebsvorrichtung nach Anspruch 1, dadurch gekennzeichnet, daß eine Verriegelungsvorrichtung (9) als ein bzw. mehrere Verriegelungsorgane (11) ausgestaltet ist, die dazu bestimmt sind, zwecks der Schließung des Flügels (2) jeweils mit einem Schließblech (12) zusammenzuwirken, wobei sich das genannte Verriegelungsorgan (11) bzw. das Schließblech (12), je nach dem Fall, im Bereich des festen Rahmens (3) oder auch des diesen letzten umgebenden Mauerwerks (4) befindet, während das Schließblech (12) bzw. das Verriegelungsorgan (11) am Flügel (2) vorgesehen ist.

3. Motorgesteuerter Antriebsvorrichtung nach Anspruch 1, dadurch gekennzeichnet, daß die Detektionsmittel (13) im wesentlichen aus einem Sensor der Art Schalter bestehen, der geeignet ist, von der Verriegelungsvorrichtung (9) betätigt zu werden.

4. Motorgesteuerte Antriebsvorrichtung nach Anspruch 1, dadurch gekennzeichnet, daß die Detektionsmittel (13) aus Mitteln zur Überwachung des Vorhandenseins oder des Nichtvorhandenseins von Strom im Bereich einer Verriegelungsvorrichtung (9) bestehen.

5. Motorgesteuerte Antriebsvorrichtung nach Anspruch 1, dadurch gekennzeichnet, daß die Bewegung des Flügels (2) während der Öffnungs- und/oder Schließungsvorgänge, vorzugsweise während der Öffnungsvorgänge, im Falle einer Detektion eines Nichtfünktionierens der Verriegelungsvorrichtung (9) unter Betätigung durch die Auswertungseinheit (15) entweder verlangsamt wird oder einer ruckartigen Art ist.

6. Motorgesteuerte Antriebsvorrichtung nach Anspruch 1, dadurch gekennzeichnet, daß die visuellen und/oder hörbaren Anzeigemittel (10) eine Kombination von Anzeigeorganen (14) der visuellen und/oder hörbaren Art, in der Form eines Flügels (2) mit gestörter Bewegung, einer Signallampe, eines Läutwerks oder dergleichen, umfassen.

## Claims

1. Motorised driving device with remote control for a garage door, capable of ensuring the opening and the closing as well as the locking and the unlocking of the leaf (2) of said garage door (1), characterised in that it includes, in combination, at least one electrically operating locking device (1) capable of ensuring an auxiliary locking of said leaf (2) in closed position and brought into an unlocked position when said motorised driving device (5) is controlled to operate, the latter also including means (10) for visually and acoustically signalling the dysfunction of the locking device (9) including, on the one hand, means (13) for detecting either the maintaining in unlocked position or the correct locking of the locking device (9) upon closing of the leaf (2) through the driving device (5) and, on the other hand, a visual and/or acoustic signalling organ (14) formed by the leaf (2) being capable of adopting a disturbed motion controlled by a processing unit (15) capable of interpreting the information transmitted by said detecting means (13), this through a unit (8) for controlling the operation of said motorised driving device (5).

2. Motorised driving device according to claim 1, characterised in that a locking device (9) is in the form of one or several locking organs (11) each aimed at cooperating with a keeper (12) to lock the leaf (2), said locking organ (11) or, as the case may be, the corresponding keeper (12) being located at the level of the sash-frame (3) or even of the masonry (4) surrounding the latter, whereas the keeper (12) or the locking organ (11), respectively, is provided for on the leaf (2).

3. Motorised driving device according to claim 1, characterised in that the detecting means (13) are substantially formed by a sensor, such as a switch, capable of being actuated by the locking device (9).

4. Motorised driving device according to claim 1, characterised in that the detecting means (13) consist of means for controlling the presence or the absence of current at the level of a locking device (9).

5. Motorised driving device according to claim 1, characterised in that the motion of the leaf (2) is either slowed down or of a jerky type during the opening and/or closing, preferably the opening, operations, under the control of the processing unit (15) in the event the dysfunction of the locking device (9) is detected.

6. Motorised driving device according to claim 1, characterised in that the visual and/or acoustic signalling means (10) include a combination of signalling organs (14) of a visual and/or acoustic type, in the form of a leaf (2) with a disturbed motion, a signal lamp, a buzzer or the like.
